# EUROPÄISCHE PATENTSCHRIFT

(11) **EP 1 156 272 B1**
(45) Veröffentlichungstag und Bekanntmachung des Hinweises auf die Patenterteilung: **19.12.2007**
(21) Anmeldenummer: 01104018.5
(22) Anmeldetag: 20.02.2001
(51) Int. Cl.: F21V 25/12, F21Y 101/02

(54) **Lichtquelle**
Light source
Source lumineuse

(30) Priorität: 19.05.2000 DE 10024427
(43) Veröffentlichungstag der Anmeldung: 21.11.2001
(73) Patentinhaber: R. Stahl Schaltgeräte GmbH, D-74653 Künzelsau (DE)
(72) Erfinder: Würz, Helmut, 74676 Niedernhall (DE)
(74) Vertreter: Rüger, Barthelt & Abel Patentanwälte

(56) Entgegenhaltungen:
- BE-A- 1 007 825
- DE-A- 2 531 968
- DE-A- 3 639 485
- DE-U- 29 900 320
- US-A- 5 440 460
- US-A- 5 685 631
- US-A- 5 890 794
- US-B1- 6 184 628

## Beschreibung

Für Beleuchtungszwecke sind unterschiedliche Lichtquellen bekannt, die je nach Anwendungszweck unterschiedliche Vor- und Nachteile mit sich bringen.

Glühlampen können in aller Regel ohne Vorschaltgeräte an unterschiedlichsten Spannungen betrieben werden, wenn die Glühwendel an die jeweilige Versorgungsspannung konstruktiv angepasst ist. Sie sind im Aufbau sehr einfach, leiden jedoch unter dem Mangel der relativ geringen Lebensdauer und des schlechten Wirkungsgrades. Beides hat seine Ursache in der thermischen Lichterzeugung mit Hilfe eines auf Weißglut aufgeheizten Drahtes. Dieser Draht verliert im Laufe der Zeit an Material, das sich an der Innenwand des Glaskolbens niederschlägt. Durch den Materialverlust ändern sich die elektrischen Eigenschaften, bis es schließlich zum Durchbrennen kommt. Außerdem wird ein wesentlicher Teil der elektrischen Energie in Wärme bzw. nicht sichtbares Infrarotlicht umgewandelt.

Wegen der hohen Temperatur der Glühwendel ist die Verwendung von Glühlampen in explosionsgefährdeten Bereichen problematisch.

Durch einen besseren Wirkungsgrad zeichnen sich Leuchtstofflampen aus. Diese zeigen außerdem eine längere Lebensdauer. Die Betriebstemperatur der Elektroden liegt niedriger, so dass sie bei entsprechenden Vorschaltgeräten in explosionsgefährdeten Bereichen eingesetzt werden können.

Ungünstig bei Leuchtstofflampen ist die Notwendigkeit eines für hohe Spannungen ausgelegten Vorschaltgerätes, das auch in der Lage sein muss, die für die Zündung erforderliche Hochspannung abzugeben.

Abgesehen davon ist es aus der DE 36 39 485 Al bekannt, Leuchtdioden in Meldeleuchten zu verwenden, um einen Betriebszustand zu signalisieren. Die bekannte Anordnung besteht aus einem Sockel mit eingegossenen Kabelschwanz und Steckkontakten. In die Steckkontakte kann wahlweise ein Leuchtenkopf oder ein Tasterkopf eingesteckt werden. Der Leuchtenkopf besteht aus einem in sich geschlossenem Gehäuse mit darin angeordneter Leiterplatte und an der Leiterplatte angelöteten Leuchtdioden. Die Leuchtdioden strahlen ihr Licht durch eine an der Stirnseite des zylindrischen Leuchtenkopfes vorhandene Kappe ab.

Eine ähnliche Anordnung ist aus der DE 25 31 968 bekannt, die ebenfalls eine Meldeleuchte zu Signalisierungszwecken zeigt. In dem rohrförmigen Gehäuse befinden sich an einem Stirnende nebeneinander angeordnete Leuchtdioden, die in einem Reflektor stecken. Das gesamte Gehäuse ist mit Vergussmasse gefüllt.

Die US 6,184,628 B1 zeigt eine Schraublampe für Unterwasserleuchten. Die Lampe besteht aus einem Lampenkolben, der an seinem verjüngten Ende mit einem Schraubsockel versehen ist und an dem gegenüberliegenden Ende mit größerem Durchmesser eine parallel zu der Öffnung liegende Leiterplatte mit Leuchtdioden enthält.

Ausgehend hiervon ist es Aufgabe der Erfindung eine lichtstarke Lichtquelle zu schaffen, die sich durch einfachen Aufbau, hohe Lebensdauer und guten Wirkungsgrad auszeichnet.

Die erfindungsgemäße Lichtquelle besteht aus einem Gehäuse, das zumindest teilweise lichtdurchlässig ist und einen Innenraum aufweist. In dem Innenraum befinden sich eine oder mehrere Leuchtdioden, die über elektrische Anschlussmittel, die an dem Gehäuse vorgesehen sind, mit einer externen Stromquelle zu verbinden sind.

Leuchtdioden benötigen eine sehr geringe Betriebsspannung, die jene Ausführungsform zwischen ca. 1,5 und 3 Volt liegt. Sie haben eine vergleichsweise lange Lebensdauer und erreichen zwischenzeitlich Wirkungsgrade, wie sie von Leuchtstofflampen her bekannt sind.

Bei der neuen Lichtquelle handelt es sich um eine Lichtquelle, die zu Beleuchtungszwecken vorgesehen ist und nicht als Signalleuchte zum Signalisieren von Schalt- oder Betriebszuständen.

Die niedrige Betriebsspannung der Leuchtdioden macht die neue Lichtquelle insbesondere für akkugespeiste Notbeleuchtungen geeignet. Fassungen, an denen Lichtquellen aus Leuchtdioden angeschlossen sind, benötigen wegen der niedrigen Versorgungsspannung keine besonderen Schutzmaßnahmen gegen zufälliges Berühren mit Körperteilen.

Die Oberflächentemperatur bei Leuchtdioden ist sehr niedrig, verglichen mit anderen bekannten Lichtquellen, und die Gefahr von Verbrennungen oder dem Entflammen explosionsgefährdeter Gasmischungen ist entsprechend klein bzw. überhaupt nicht vorhanden.

Das Gehäuse kann eine weitgehend beliebige Gestalt annehmen und somit den jeweiligen Einbau- und Anwendungsverhältnissen angepasst werden. Besonders einfach gestaltet sich die Anordnung, wenn das Gehäuse stabförmig, bzw. rohrförmigen ist.

Das Gehäuse kann je nach Ausführungsform insgesamt oder lediglich im Bereich des Lichtaustritts opak lichtdurchlässig oder klar lichtdurchlässig sein. Es kann auch im Bereich des Lichtaustritts mit optischen Maßnahmen versehen werden um eine zusätzliche Beeinflussung des Lichtkegels, der aus der Lichtquelle austritt, zu erreichen.

Bei der neuen Lichtquelle ist das Gehäuse allseitig verschlossen, wie man dies von Leuchtstofflampen oder Glühlampen her gewohnt ist.

Dem Gehäuse kann eine Abdeckung oder ein Schutzrohr zugeordnet sein, um das Gehäuse in diesem Bereich aus gestalterischen Gründen undurchsichtig zu machen. Hinter der Abdeckung können zusätzliche in dem Gehäuse vorhandene elektrische oder elektronische Bauteile verborgen werden.

Der Innenraum des Gehäuses ist hinsichtlich seines Volumens möglichst eng an den Volumenbedarf der Leuchtdioden sowie der gegebenenfalls zusätzlich vorhandenen elektrischen oder elektronischen Bauelementen angepasst.

Die neue Lichtquelle ist bevorzugt weißleuchtend. Das weiße Licht wird mit Hilfe von ausschließlich weißen Leuchtdioden oder einer Kombination von farbigen Leuchtdioden erzeugt. In genügendem Abstand mischt sich in das farbige Licht der farbigen Leuchtdioden zu einem weißen Licht zusammen.

Das Licht der Lichtquelle kann auch getönt sein, indem weiße Leuchtdioden mit einer geringen Anzahl farbiger Leuchtdioden kombiniert wird.

Die Leuchtdioden sind je nach Anwendungsfall in einer oder mehreren Linien angeordnet. Hierdurch können z.B. bei einer stabförmigen Leuchte eine omniazimutale Lichtverteilung bzgl. der Achse des Stabs erreicht werden. Das gleiche läßt sich erzielen, wenn die Leuchtdioden längs einer oder mehrere schraubenförmiger Linien aufgereiht sind. In jedem Falle wird dafür gesorgt, dass die Lichtaustrittsseite der Leuchtdioden der Innenseite des Gehäuses möglichst dicht benachbart ist oder gar an dieser anliegt.

Die Leuchtdioden sind zweckmäßigerweise auf einer Leiterplatte angebracht. Die Leiterplatte sorgt für den mechanischen Halt und die Stromzufuhr zu den Leuchtdioden.

Das Leervolumen in dem Gehäuse läßt sie verringern, wenn der freie Innenraum durch ein Medium gefüllt ist. Das Füllen des Innenraums durch ein Medium erhöht die Widerstandsfähigkeit der Lichtquelle gegen Erschütterungen und die Gefahr des Ablösens der Leuchtdioden von den Leiterplatten. Als Füllmedium kommen sowohl transparente fließfähige Kunststoffe in Frage, die nach dem Einfüllen aushärten oder flüssig bleiben, ebenso wie fließfähige körnige Medien, z.B. Glaskugeln oder Quarzsand.

Eine andere Möglichkeit, die Verankerung der Leuchtdioden zu verbessern, besteht in der Verwendung eines Formkörpers, der Aufnahmen für die Leuchtdioden enthält. Die Verwendung des Formkörpers kann mit einem Füllmedium kombiniert werden.

Die Versorgungsspannung von Leuchtdioden muß in einem verhältnismäßig engen Toleranzband konstant gehalten werden. Beim Unterschreiten der Versorgungsspannung werden Leuchtdioden wegen der nichtlinearen elektrischen Kennlinie sehr schnell dunkel. Ein Überschreiten der zusätzlichen Versorgungsspannung führt zu einer Beschädigung des PN-Übergangs. Es ist deswegen zweckmäßig, in die Lichtquelle ein Vorschaltgerät mit einzubringen, das für eine entsprechende Spannungsstabilisierung sorgt, unabhängig von der Versorgungsspannung, die an die Lichtquelle angelegt wird.

Die Leuchtdioden können in Serie geschaltet werden, was den Vorteil eines geringen Querstroms mit sich bringt. Nachteilig dabei ist, dass beim Ausfall einer Leuchtdiode die gesamte Kette abgeschaltet wird. Wenn die Leuchtdioden parallel geschaltet werden, muß die Stromversorgung bei niedriger Spannung einen verhältnismäßig hohen Strom liefern können. Aus der Sicht der Anschlussmittel ist dies nicht immer von Vorteil. Dafür hat der Ausfall einer Leuchtdiode keine Rückwirkungen auf die Funktionsfähigkeit der übrigen Leuchtdioden. Ein günstiger Kompromiss zwischen beiden Anforderungen kann erreicht werden, wenn die Leuchtdioden gruppenweise parallel geschaltet sind.

Die Anschlussmittel der Lichtquelle können Steckverbinder sein oder auch Kabel, die aus dem Gehäuse herausführen. Je nach Gestalt und Anwendungsart kann die Lichtquelle als Lampe oder als Leuchte ausgeführt sein.

Die neue Lichtquelle eignet sich auch besonders gut dafür, explosionsgeschützt ausgeführt zu werden, beispielsweise in der Zündschutzart "druckfeste Kapselung".

Im übrigen sind Weiterbildungen der Erfindung Gegenstand von Unteransprüchen.

In der Zeichnung sind Ausführungsbeispiele des Gegenstandes der Erfindung dargestellt. Es zeigen,
Fig. 1 eine Lichtquelle gemäß der Erfindung, in einem Längsschnitt,
Fig. 2 die Lichtquell nach Fig. 1 einem Querschnitt,
Fig. 3 das Blockschaltbild der Lichtquelle nach Fig. 1,
Fig. 4 einen Ausschnitt einer erfindungsgemäßen Leuchte, in einem Längsschnitt,
Fig. 5 die Lichtquelle nach Fig. 1 in Verbindung mit einem Schutzrohr, und
Fig. 6 eine Lichtquelle ähnlich Fig. 1, mit eine getrennten Kammer für das Vorschaltgerät, in einem Längsschnitt.

Die Figuren 1 und 2 zeigen eine für Beleuchtungszwecke vorgesehen Lichtquelle 1, zu der eine stabförmige Lampe 2 sowie eine mit einem Kabel 3 versehene Stecklampenfassung 4 gehören. Die Lampe 2 weist ein äußeres zylindrische Rohr 5 aus einem klar lichtdurchlässigen Material, beispielsweise Polyacryl oder Polycarbonat auf, das einen zylindrischen Innenraum 6 begrenzt und sich zwischen zwei Stirnenden 7 und 8 erstreckt.

Das Stirnende 7 ist durch einen eingeklebten Stopfen 9 hermetisch verschlossen.

Von dem Stirnende 8 her führt ebenfalls in den Innenraum 6 ein Stopfen 11, der in einer stufenförmigen Ausdrehung 12 eingesetzt und dort mit Füllmasse 13 verklebt ist, die einen Ringspalt zwischen der Ausdrehung 12 und dem Stopfen 11 ausfüllt.

Der Stopfen 11 stellt eine explosionsgeschützte Kabeldurchführung dar. Er besteht aus einem etwa becherartigen Grundkörper 14, der sich aus einer zylindrischen Seitenwand 15 sowie einem Boden 16 zusammensetzt. Der so gebildete Stopfen 11 ist derart in das Rohr 5 eingesteckt, dass der Boden 16 nach außen von dem Rohr 5 weg zeigt.

Auf der Außenseite geht der Boden 16 in zwei rohrförmige zylindrische Fortsätze 17 und 18 einstückig über, die zueinander parallel sind. Jeder der zylindrischen Fortsätze 17 und 18 enthält einen Innenraum 19 bzw. 21. Die Innenräume 18 und 21 dienen als Aufnahmeräume für Multilamellen-Kontaktbuchsen 22, die an einem Ende in massive zylindrische Stifte 23 übergehen, die mit einem verjüngten Abschnitt 24 durch entsprechende Bohrungen in dem Boden 16 führen, die mit den Innenräumen 19 und 21 fluchten.

Die Stiftabschnitte 24 ragen auf diese Weise in den von der Seitenwand 15 umgrenzten Raum und an sie sind zwei elektrische Leitungen 25 und 26 mit ihren Adern angeschweißt. Nach den Anschweißen der Adern der Leitungen 25 und 26 wird der von der zylindrischen Wand 15 umschlossene Raum wie gezeigt mit einer Vergussmasse 27 explosionsgeschützt vergossen.

In der Vergussmase 27 steckt mit einem Ende eine längliche schmale Leiterplatte 28, die von dem Stopfen 11 bis zu dem Stopfen 9 reicht und dort in einem entsprechenden in dem Stopfen 9 ausgebildeten Schlitz endseitig gehaltert ist. Der Schlitz ist in der Zeichnung wegen der Art der Darstellung nicht erkennbar.

Die Leiterplatte 28 trägt elektrische bzw. elektronische Bauelemente 29, die gemeinsam ein Vorschaltgerät 31 bilden, das eingangsseitig mit den beiden Anschlussleitungen 25 und 26 verbunden ist.

Die Leiterplatte 28 dient als streifenförmiger Träger für eine große Anzahl von Leuchtdioden 32. Die Leuchtdioden 32 sind längs einer geraden Linie nebeneinander Seite an Seite auf der Leiterplatte 28 mit ihren Anschlussdrähten 33 festgelötet. Die Anordnung ist derart getroffen, dass wie insbesondere Figur 2 zeigt die Lichtaustrittsseite in Gestalt der Kalotte 34 der Innenseite des Innenraums 6 unmittelbar benachbart ist.

Die Leuchtdioden 32 stecken mit ihrem Körper in einem Formteil 35, das ebenfalls aus einem klar lichtdurchlässigen Material besteht. Das Formteil 35 ist ein länglich quaderförmiges Gebilde, bei dem eine Fläche, die Fläche 36, zylinderförmig gekrümmt ist, entsprechend der Wand des Innenraums 6. In dem Formteil 35 sind nebeneinander eine Vielzahl von Grundbohrungen 37 enthalten, deren Gestalt an die Außenkontur der Leuchtdioden 32 angepasst ist. In jeder dieser Grundbohrungen 37 steckt eine Leuchtdiode 32.

Das verbleibende freie Volumen des Innenraums 6 ist bei dem gezeigten Ausführungsbeispiels mit Glaskügelchen 38 vollständig gefüllt. Wenn anstelle der Glaskügelchen 38 ein klar lichtdurchlässiges Füllmittel verwendet wird, beispielsweise Polysterharz, kann der Formkörper 35 entfallen. Hingegen ist er bei einem Füllmittel, beispielsweise einem Gel, zweckmäßigerweise vorhanden.

Das Füllmittel wird insbesondere benötigt, wenn die Lampe 2 explosionsgeschützt in der Zündschutzart "druckfeste Kapselung" ausgeführt werden soll. Durch die Füllung mit Sand oder einem sonstigen flüssigen oder sich verfestigenden Füllmittel wird das Restvolumen, in dem sich zündfähige Gas sammeln könnte, soweit reduziert, dass im Falle einer Zündung keine gefährlichen Innendrücke entstehen können, die das Rohr 5 zum Bersten bringen könnten.

Die Steckfassung 4 besteht aus einem becherartigen äußeren Gehäuse 41, das an der offenen Seite in einem nach außen ragenden Bund 42 endet, während das gegenüberliegende an sich verschlossene Ende mit einem Gewindestutzen 43 zur Aufnahme einer Überwurfmutter 44 versehen ist. Durch den Gewindestutzen 43 führt in bekannter Weise eine Bohrung hindurch, die eine Klemmeinrichtung zum zugentlastenten Einklemmen des ankommenden zweipoligen Kabels 3 enthält. Die Zugentlastung wird beim Anziehen der Überwurfmutter 44 in ebenfalls bekannterweise aktiviert und klemmt den Mantel des Kabels 3 ein.

Im Inneren des Gehäuses 41 sitzt ein Kunststoffeinsatz 45. In dem Einsatz 45 sind Steckerstifte 46 und 47 eingebettet, die in Bohrungen 48 hineinragen, die im eingesteckten Zustand die rohrförmigen Fortsätze 18 übergreifen.

Mit jeweils einem der beiden Steckerstifte 46, 47 ist eine Ader 48 bzw. 49 des Kabels 3 verbunden.

Die Sicherung der Lampenfassung 4 an dem betreffenden Lampenende geschieht mittels einer Überwurfmutter 51, die den Bund 42 übergreift und auf ein Außengewinde auf dem Rohr 5 aufgeschraubt ist.

Die in der Lampe 2 verwendeten Leuchtdioden 32 sind lichtstarke Leuchtdioden mit hohem Wirkungsgrad. Es handelt sich dabei bevorzugt um Leuchtdioden mit Leuchtstoff, der in der Lage ist, das von der Halbleitersperrschicht ausgehende z.B. ultraviolette Licht in den sichtbaren Bereich zu transformieren.

Die Leuchtdioden 32 sind folglich auch bevorzugt weiße Leuchtdioden, da die Lampe 2 für Beleuchtungszwecke geeignet sein soll.

Falls eine Färbung des Lichtes gewünscht ist, können einzelne der Leuchtdioden 32 mit einer anderen Farbe als weiß leuchten, um dem ingesamt abgestrahlten weißen Licht eine gewisse Tönung zu geben.

Anstelle von weiß leuchtenden Leuchtdioden, können auch 3 Sätze von Leuchtdioden verwendet werden, wobei die Farben der Sätze derart ausgewählt sind, dass sie die gewünschte Mischfarbe, beispielsweise weißes Licht, erzeugen.

Bei der gezeigten Ausführungsform sind die Leuchtdioden 32 längs einer geraden Linie angeordnet, die der Mantellinie des zylindrischen Rohres 5 folgt. Hierdurch wird einer Abstrahlung in bevorzugt lediglich einer Richtung bezogen auf die Achse des Rohres erreicht. Wenn eine weitgehend omniazimutale Abstrahlung erreicht werden soll, können auch zwei oder mehr Reihen von Leuchtdioden 32 verwendet werden, die äquidistant nebeneinander in dem Innennraum 6 verlaufen. Die Leuchtdioden der einzelnen Reihen stehen sternförmig im Innenraum 6.

Ein wesentlicher Vorteil der gezeigten Anordnung besteht unter anderem darin, dass kein separater Reflektor benötigt wird, da jede Leuchtdiode intern ihren eigenen Reflektor hat. Hierdurch vereinfacht sich der Aufbau der Lampe 2 insgesamt.

Figur 3 zeigt das Blockschaltbild der Lampe 2.

Das Vorschaltgerät 31 weist zwei elektrische Anschlüsse 52, 53 auf, mit denen beispielsweise die Anschlussleitungen 25, 26 verbunden sind. Ausgangsseitig liefert das Vorschaltgerät 31 eine geeignete Spannung bei ausreichendem Strom, die in auf der Leiterplatte 28 vorhandene Leiterbahnen 55 und 56 eingespeist wird. Zwischen diese beiden Leiterbahnen 55, 56 sind die Leuchtdioden 32 wie gezeigt gruppenweise in Serie geschaltet. Die einzelnen Gruppen liegen parallel an dem Ausgang des Vorschaltgeräts 31 und sind von diesem parallel gespeist. Die Ausgangsspannung des Vorschaltgerätes 31 ist eine Gleichspannung, deren Größe an die Spannung angepasst ist, die jeweilige Gruppe aus Leuchtdioden 32 benötigt. Die Gleichspannung kann zeitlich konstant, pulsierend oder auch lückend anliegen. Außerdem kann bedarfsweise die Vorgabe des Stroms oder der elektrischen Leistung möglich sein. Damit alle Gruppen an dem selben Vorschaltgerät 31 betrieben werden können, enthalten Sie naturgemäß jeweils dieselbe Anzahle von Leuchtdioden 32.

Der innere Schaltungsaufbau des Vorschaltgerätes 31 richtet sich vor allem danach, welche Art von Spannung an den Anschlüssen 52 und 53 eingespeist wird. Derartige Schaltungen sind dem Fachmann bekannt und brauchen an dieser Stelle deswegen nicht erläutert zu werden.

In den Figuren 1 und 2 ist eine Lampe 2 veranschaulicht. In der gleichen Weise kann auch, wie Figur 4 zeigt, eine Leuchte ausgeführt werden. Zu diesem Zweck wird der Stopfen 11 nicht wie gezeigt mit Steckerstiften versehen, sondern das Anschlusskabel 3 führt unmittelbar durch eine Bohrung 58 in dem Boden 16 des Stopfens 11 in die dort enthaltene Vergussmasse 27.

Im übrigen ist der Aufbau der Leuchte nach Figur 4 der selbe, wie der Aufbau der Lampe nach Figur 1, weshalb auf eine weitere Erläuterung verzichtet werden kann.

Sowohl die Lampe 2 nach Figur 1 als auch die Leuchte nach Figur 4 kann mit einem Schutzrohr 61 kombiniert werden, wie dies Figur 5 zeigt. Das Schutzrohr 61 ist ein zylindrisches Rohr, das an seiner Außenumfangsfläche mit Rippen 62 versehen ist und an einer Seite bei 63 eine rechteckige Öffnung enthält. In der rechteckigen Öffnung sitzt ein mit einzelnen Linsen 64 versehenes glasklar durchsichtiges Einsatzteil 65, durch den das Licht austreten kann, während der übrige Teil des Schutzrohres 61 undurchsichtig ist. Das Schutzrohr 61 weist einen Innenraum 66 auf, der so bemessen ist, dass er die Lampe 2 einschließlich der Überwurfmutter 51 der Steckfassung 4 aufnehmen kann, wie dies die Figur 4 erkennen läßt. An einem Ende ist der Innenraum 66 durch eine Wand 67 verschlossen, während das gegenüberliegende Ende offen ist. In diesem Bereich ist das Schutzrohr mit einem Außengewinde 68 versehen, auf das ein rohrförmiger Griff 69 aufzuschrauben ist. Der rohrförmige Griff 69 ist etwa becherartig gestaltet und übergreift mit seinem Innenraum 71 den überwiegenden Teil des Gehäuses 61 der Steckfassung 4 sowie die Überwurfmutter 44.

Zwischen der betreffenden Stirnseite des Schutzrohres 61 und einer entsprechenden Ringschulter des Griffes 69 kann eine Dichtung 72 eingelegt werden.

Die vorhergehenden Ausführungsbeispiele zeigen eine zylindrische Lampe oder Leuchte, bei der die Leuchtdioden 32 zusammen mit dem Vorschaltgerät 31 in demselben Raum untergebracht sind. Demzufolge muss der Raum, der beide Arten von Baugruppen enthält, so gestaltet sein, dass er die höchste, im ungünstigsten Falle zu erfüllende Schutznorm nach den Ex-Vorschriften erfüllt. Dies kann beispielsweise bedeuten, dass der Raum 6 als Ex-"d" Raum ausgeführt sein muss.

Figur 6 zeigt eine Ausführungsform der erfindungsgemäßen Lichtquelle 1, bei der das Vorschaltgerät 31 in einer separaten Kammer oder Gehäuse 71 untergebracht ist, das seinerseits in dem zylindrischen Rohr 5 der Lichtquelle 1 steckt.

Das Gehäuse 71 hat die Form eines zylindrischen Bechers mit einem Boden 72, in den elektrische Kontaktmittel 73 eingesetzt sind, die durch den Boden nach beiden Seiten hindurch führen. An dem Boden 72 ist eine zylindrische Wand 74 angeformt, die zusammen mit dem Boden 72 einen im Wesentlichen zylindrischen Innenraum 75 begrenzt.

Der zylindrische Innenraum 75 wird nach außen von einem scheibenförmigen Deckel 76 verschlossen, der auf dem freien Rand der Wand 74 befestigt ist.

In dem so hermetisch geschlossenen Raum befindet sich eine Leiterplatte 77, auf der die elektrischen und elektronischen Bauelemente 29 des Vorschaltgerätes 31 aufgelötet sind. Die Stromzuführung zu dem Vorschaltgerät 31 geschieht mit Hilfe des Kabels 3, das durch eine Bohrung 78 in den Deckel 76 eingeführt ist. Das Kabel 3 ist in den Deckel 76 nach der Zündschutzart Ex "d" eingeführt und der Innenraum 75 ist nach dem Bestücken mit einer Gießharzmasse oder einer Sandfüllung 79 gefüllt. Die Verbindung des Deckels 76, mit dem Rand der Seitenwand 74, geschieht durch Kleben, Ultraschallschweißen, Laserschweißen oder einer andere Fügeart, welche die Vorschriften des Explosionsschutzes erfüllt.

Die wegführenden Leitungen des Vorschaltgerätes 31 sind mit den beiden Kontakt- oder Durchführungsstiften 73 verbunden, die ebenfalls unter Erfüllung der Zündschutzart Ex "d" in dem Boden 72 verankert sind. An den nach außen vorstehenden Enden sind einpolige Kabel 81 angelötet oder angeschweißt, um die elektrische Verbindung zu der Leiterplatte 28 herzustellen, auf der die Leuchtdioden 32 sitzen. Jener Teil des Innenraums 6, der zwischen dem Deckel 9 und dem Boden 72 des Gehäuses 71 begrenzt ist, kann nun in der Zündschutzart "erhöhte Sicherheit" oder "eigensicher" ausgeführt sein. Eine druckfeste Kapselung ist nicht mehr erforderlich.

Eine Lichtquelle in Gestalt einer Lampe oder Leuchte weist ein Gehäuse auf, in dessen Inneren eine Vielzahl von Leuchtdioden angeordnet ist, die auf einem gemeinsamen Träger in Gestalt einer Leiterplatte sitzen. Auf dem Träger kann außerdem ein Vorschalt gerät untergebracht sein. Das Gehäuse ist nach außen hermetisch geschlossen und trägt an einer Seitenwand elektrische Anschlussmittel in Gestalt von Stiften oder einem Anschlusskabel.

## Patentansprüche

1. Lichtquelle zu Beleuchtungszwecken und in explosionsgeschützter Ausführung,
mit einem rohrförmigen Gehäuse (5), das zumindest teilweise lichtdurchlässig ist und einen Innenraum (6) aufweist, das abgesehen von Verschlussstücken (9,11) einstückig ist,
mit mehreren als Beleuchtungseinrichtung dienenden Leuchtdioden (32), die in dem Innenraum (6) des Gehäuses (5) enthalten sind, die längs wenigstens einer geraden Linie angeordnet sind, die der Mantellinie des rohrförmigen Gehäuses (5) folgt, und die derart ausgerichtet sind, dass von ihnen ausgehendes Licht auf den lichtdurchlässigen Bereich des Gehäuses (5) gerichtet ist,
mit einem Vorschalteinrichtung (31) für die Leuchtdioden (32), die in dem Gehäuse (5) untergebracht ist und die derart gestaltet ist, dass sie die Versorgungsspannung der Lichtquelle an die elektrischen Parameter der Leuchtdiode (32) oder Leuchtdioden (32) anpasst, und
mit elektrischen Anschlussmitteln (3,23), die an dem Gehäuse (5) vorgesehen sind, um eine externe Stromquelle mit den Leuchtdioden (32) elektrisch zu verbinden,
mit einen Formkörper (35), in dem die Leuchtdioden (32) stecken.

2. Lichtquelle nach Anspruch 1, **dadurch gekennzeichnet, dass** das Gehäuse (5) lediglich im Bereich des Lichtaustritts klar lichtdurchlässig ist.

3. Lichtquelle nach Anspruch 1, **dadurch gekennzeichnet, dass** das Gehäuse (5) eine zylindrische Außengestalt aufweist.

4. Lichtquelle nach Anspruch 1, **dadurch gekennzeichnet, dass** das Gehäuse (5) aus mineralischem Material oder aus Kunststoff besteht.

5. Lichtquelle nach Anspruch 1, **dadurch gekennzeichnet, dass** das Gehäuse (5) mit einer lichtundurchlässigen Abdeckung (61) versehen ist.

6. Lichtquelle nach Anspruch 5, **dadurch gekennzeichnet, dass** sich die Abdeckung in dem Gehäuse (5) befindet.

7. Lichtquelle nach Anspruch 5, **dadurch gekennzeichnet, dass** das Gehäuse (5) in die Abdeckung (61) eingesetzt ist.

8. Lichtquelle nach Anspruch 1, **dadurch gekennzeichnet, dass** das Gehäuse (5) lediglich einen Innenraum (6) aufweist, in dem die Leuchtdioden (32) enthalten sind.

9. Lichtquelle nach Anspruch 1, **dadurch gekennzeichnet, dass** das Volumen des Innenraums (6) des Gehäuses (5) an das Volumen der Leuchtdioden (32) angepasst ist.

10. Lichtquelle nach Anspruch 1, **dadurch gekennzeichnet, dass** zumindest einige der Leuchtdioden (32) weiß leuchtend ist/sind.

11. Lichtquelle nach Anspruch 1, **dadurch gekennzeichnet, dass** sie ausschließlich weiß leuchtende Leuchtdioden (32) aufweist.

12. Lichtquelle nach Anspruch 1, **dadurch gekennzeichnet, dass** sie mehrere farbig leuchtende Leuchtdioden (32) enthält.

13. Lichtquelle nach Anspruch 1, **dadurch gekennzeichnet, dass** sie weiß leuchtende und farbig leuchtende Leuchtdioden (32) enthält.

14. Lichtquelle nach Anspruch 1, **dadurch gekennzeichnet, dass** die Leuchtdioden (32) zu einer ebenen, gekrümmten oder ringförmigen Fläche angeordnet sind.

15. Lichtquelle nach Anspruch 1, **dadurch gekennzeichnet, dass** die Leuchtdioden (32) auf einem Träger vorzugsweise in Gestalt einer Leiterplatte (28) sitzen.

16. Lichtquelle nach Anspruch 1, **dadurch gekennzeichnet, dass** der freie Innenraum (6) des Gehäuses (5) mit einem lichtdurchlässigen Mittel (38) zumindest überwiegend ausgefüllt ist.

17. Lichtquelle nach Anspruch 16, **dadurch gekennzeichnet, dass** das lichtdurchlässige Mittel (38) ein körniges fließfähiges Mittel ist.

18. Lichtquelle nach Anspruch 1, **dadurch gekennzeichnet, dass** die Leuchtdioden (32) parallel oder in Serie geschaltet sind.

19. Lichtquelle nach Anspruch 1, **dadurch gekennzeichnet, dass** die Leuchtdioden (32) gruppenweise parallel geschaltet sind.

20. Lichtquelle nach Anspruch 1, **dadurch gekennzeichnet, dass** die Anschlussmittel (23) Steckverbinder sind.

21. Lichtquelle nach Anspruch 1, **dadurch gekennzeichnet, dass** die Anschlussmittel (3) von einem mehrpoligen Kabel gebildet sind.

22. Lichtquelle nach Anspruch 22, **dadurch gekennzeichnet, dass** das Kabel (3) explosionsgeschützt in den Innenraum (6) eingeführt ist.

23. Lichtquelle nach Anspruch 1, **dadurch gekennzeichnet, dass** sie in der Zündschutzart "druckfeste Kapselung" ausgeführt ist.

24. Lichtquelle nach Anspruch 1, **dadurch gekennzeichnet, dass** für das Vorschalteinrichtung (31) eine Kammer (75,87,99) vorgesehen ist, die gegenüber dem Raum, der die Leuchtdioden (32) enthält abgedichtet ist.

25. Lichtquelle nach Anspruch 24, **dadurch gekennzeichnet, dass** die Kammer (75) für die Vorschalteinrichtung in einem Gehäuse (71) angeordnet ist, das in das Gehäuse (5) der Lichtquelle (1) eingesetzt ist.

## Claims

1. Light source for illumination purposes and in explosion-protected configuration,
with a tubular housing (5), which is at least partially transparent and has an interior (6), which is in one piece except for closure parts (9, 11),
with several light-emitting diodes (32) serving as illumination means, which are contained in the interior (6) of the housing (5), which are arranged along at least one straight line following the surface line of the tubular housing (5), and which are oriented such that light emerging from them is directed onto the transparent region of the housing (5),
with a shaped body (35), in which the light-emitting diodes (32) sit,
with a ballast means (31) for the light-emitting diodes (32), which is housed in the housing (5) and is configured such that it adapts the supply voltage of the light source to the electrical parameters of the light-emitting diode (32) or light-emitting diodes (32), and
with electrical connecting elements (3, 23), which are provided on the housing (5) to electrically connect an external current source to the light-emitting diodes (32).

2. Light source according to Claim 1, **characterised in that** the housing (5) is clearly transparent only in the region of the light emergence.

3. Light source according to Claim 1, **characterised in that** the housing (5) has a cylindrical outside structure.

4. Light source according to Claim 1, **characterised in that** the housing (5) is made of mineral material or of plastic.

5. Light source according to Claim 1, **characterised in that** the housing (5) is provided with an opaque covering (61).

6. Light source according to Claim 5, **characterised in that** the covering is located in the housing (5).

7. Light source according to Claim 5, **characterised in that** the housing (5) is inserted into the covering (61).

8. Light source according to Claim 1, **characterised in that** the housing (5) has only one interior (6), in which the light-emitting diodes (32) are contained.

9. Light source according to Claim 1, **characterised in that** the volume of the interior (6) of the housing (5) is adapted to the volume of the light-emitting diodes (32).

10. Light source according to Claim 1, **characterised in that** at least some of the light-emitting diodes (32) emit white light.

11. Light source according to Claim 1, **characterised in that** it exclusively has light-emitting diodes (32) emitting white light.

12. Light source according to Claim 1, **characterised in that** it has several light-emitting diodes (32) emitting coloured light.

13. Light source according to Claim 1, **characterised in that** it contains light-emitting diodes (32) emitting white light and coloured light.

14. Light source according to Claim 1, **characterised in that** the light-emitting diodes (32) are arranged into a plane, curved or ring-shaped area.

15. Light source according to Claim 1, **characterised in that** the light-emitting diodes (32) sit on a support preferably in the form of a printed circuit board (28).

16. Light source according to Claim 1, **characterised in that** the free interior (6) of the housing (5) is filled at least predominantly with a transparent medium (38).

17. Light source according to Claim 16, **characterised in that** the transparent medium (38) is a grainy flowable medium.

18. Light source according to Claim 1, **characterised in that** the light-emitting diodes (32) are connected in parallel or in series.

19. Light source according to Claim 1, **characterised in that** the light-emitting diodes (32) are connected in parallel in groups.

20. Light source according to Claim 1, **characterised in that** the connecting elements (23) are plug connectors.

21. Light source according to Claim 1, **characterised in that** the connecting elements (3) are formed by a multipolar cable.

22. Light source according to Claim 22, **characterised in that** the cable (3) is inserted into the interior (6) in an explosion-protected manner.

23. Light source according to Claim 1, **characterised in that** it is configured in the manner of "flameproof enclosure" type protection.

24. Light source according to Claim 1, **characterised in that** a chamber (75, 87, 99), which is sealed relative to the area containing the light-emitting diodes (32), is provided for the ballast means (31).

25. Light source according to Claim 24, **characterised in that** the chamber (75) for the ballast means is arranged in a housing (71), which is inserted into the housing (5) of the light source (1).

## Revendications

1. Source lumineuse destinée à des applications d'éclairage et réalisée sous une forme antidéflagrante, comprenant
- un boîtier (5) tubulaire qui est au moins en partie transparent et présente un espace intérieur (6) qui est réalisé d'une seule pièce, à l'exception d'éléments de fermeture (9, 11),
- plusieurs diodes électroluminescentes (32) qui servent de dispositif d'éclairage et sont placées dans l'espace intérieur (6) du boîtier (5), le long d'au moins une ligne droite qui suit la génératrice du boîtier (5) tubulaire, les diodes étant orientées de manière telle que la lumière émise par elles soit dirigée sur la partie transparente du boîtier (5),
- un élément moulé (35) dans lequel sont insérées les diodes électroluminescentes (32),
- un ballast (31) pour les diodes électroluminescentes (32), qui est logé dans le boîtier (5) et est agencé de manière à adapter la tension d'alimentation de la source lumineuse aux paramètres électriques de la diode (32) ou des diodes (32), et
- des moyens de connexion (3, 23) électriques qui sont prévus sur le boîtier (5) pour établir une connexion électrique entre une source de courant externe et les diodes électroluminescentes (32).

2. Source lumineuse selon la revendication 1, **caractérisée par le fait que** le boîtier (5) est transparent clair, uniquement dans la zone de sortie de la lumière.

3. Source lumineuse selon la revendication 1, **caractérisée par le fait que** le boîtier (5) présente une forme extérieure cylindrique.

4. Source lumineuse selon la revendication 1, **caractérisée par le fait que** le boîtier (5) est constitué d'un matériau minéral ou de matière plastique.

5. Source lumineuse selon la revendication 1, **caractérisée par le fait que** le boîtier (5) est pourvu d'un élément de recouvrement (61) non transparent.

6. Source lumineuse selon la revendication 5, **caractérisée par le fait que** l'élément de recouvrement se trouve dans le boîtier (5).

7. Source lumineuse selon la revendication 5, **caractérisée par le fait que** le boîtier (5) est inséré dans l'élément de recouvrement (61).

8. Source lumineuse selon la revendication 1, **caractérisée par le fait que** le boîtier (5) présente seulement un espace intérieur (6) qui contient les diodes électroluminescentes (32).

9. Source lumineuse selon la revendication 1, **caractérisée par le fait que** le volume de l'espace intérieur (6) du boîtier (5) est adapté au volume des diodes électroluminescentes (32).

10. Source lumineuse selon la revendication 1, **caractérisée par le fait qu'**au moins quelques-unes des diodes électroluminescentes (32) émettent un éclairage blanc.

11. Source lumineuse selon la revendication 1, **caractérisée par le fait qu'**elle comporte exclusivement des diodes électroluminescentes (32) à éclairage blanc.

12. Source lumineuse selon la revendication 1, **caractérisée par le fait qu'**elle comporte plusieurs diodes électroluminescentes (32) à éclairage coloré.

13. Source lumineuse selon la revendication 1, **caractérisée par le fait qu'**elle comporte des diodes électroluminescentes (32) à éclairage blanc et à éclairage coloré.

14. Source lumineuse selon la revendication 1, **caractérisée par le fait que** les diodes électroluminescentes (32) sont disposées de manière à former une surface plane, courbe ou annulaire.

15. Source lumineuse selon la revendication 1, **caractérisée par le fait que** les diodes électroluminescentes (32) sont montées sur un support réalisé de préférence sous forme de carte de circuits imprimés (28).

16. Source lumineuse selon la revendication 1, **caractérisée par le fait que** l'espace intérieur (6) libre du boîtier (5) est rempli au moins en majeure partie avec un matériau (38) transparent.

17. Source lumineuse selon la revendication 16, **caractérisée par le fait que** le matériau (38) transparent est un matériau granuleux fluide.

18. Source lumineuse selon la revendication 1, **caractérisée par le fait que** les diodes électroluminescentes (32) sont branchées en parallèle ou en série.

19. Source lumineuse selon la revendication 1, **caractérisée par le fait que** les diodes électroluminescentes (32) sont branchées en parallèle par groupes.

20. Source lumineuse selon la revendication 1, **caractérisée par le fait que** les moyens de connexion (23) sont des connecteurs à fiches.

21. Source lumineuse selon la revendication 1, **caractérisée par le fait que** les moyens de connexion (3) sont constitués d'un câble multipolaire.

22. Source lumineuse selon la revendication 21, **caractérisée par le fait que** le câble (3) est inséré dans l'espace intérieur (6) avec une protection contre les explosions.

23. Source lumineuse selon la revendication 1, **caractérisée par le fait qu'**elle est réalisée avec la protection "blindage antidéflagrant".

24. Source lumineuse selon la revendication 1, **caractérisée par le fait qu'**il est prévu pour le ballast (31) une chambre (75, 87, 99) qui est étanche vis-à-vis de l'espace contenant les diodes électroluminescentes (32);

25. Source lumineuse selon la revendication 24, **caractérisée par le fait que** la chambre (75) pour le ballast (31) est disposée dans un boîtier (71) qui est monté dans le boîtier (5) de la source lumineuse (1).
